# EUROPÄISCHE PATENTSCHRIFT

(11) **EP 2 181 046 B1**
(45) Veröffentlichungstag und Bekanntmachung des Hinweises auf die Patenterteilung: **28.09.2011**
(21) Anmeldenummer: 08802743.8
(22) Anmeldetag: 02.10.2008
(51) Int. Cl.: B65D 19/00, B65D 19/40

(54) **SHUTTLE-PALETTE FÜR EIN LAGERSYSTEM**
SHUTTLE PALETTE FOR A STORAGE SYSTEM
PALETTE NAVETTE POUR SYSTÈME DE STOCKAGE

(30) Priorität: 06.11.2007 DE 102007054521
(43) Veröffentlichungstag der Anmeldung: 05.05.2010
(73) Patentinhaber: Cabka Gmbh, 07806 Weira (DE)
(72) Erfinder: HAAF, Dietrich, 70372 Stuttgart (DE)
(74) Vertreter: Hellwig, Tillmann Johannes
(86) Internationale Anmeldenummer: PCT/EP2008/008335
(87) Internationale Veröffentlichungsnummer: WO 2009/059667

(56) Entgegenhaltungen:
- EP-A- 0 515 578
- EP-A- 1 705 130
- GB-A- 1 184 575
- US-A- 3 523 507
- US-A- 5 456 189

## Beschreibung

In automatisierten Lagersystemen, wie zum Beispiel Hochregallagern, werden Transportpaletten, vorzugsweise Euro-Holzpaletten, durch Rollenbahnen, Kettenförderer, Regalbediengeräte und/oder andere Einrichtungen automatisch befördert, an den gewünschten Lagerplatz des Lagersystem gebracht und bei Bedarf wieder entnommen.

Es ist bekannt, dass die eingesetzten Holzpaletten teilweise zu erheblichen Betriebsstörungen führen; insbesondere durch die Verwendung von schlechtem Holzmaterial bei von außen dem Lagersystem zugeführten Holzpaletten scheinen die Anzahl und der Umfang der Betriebsstörungen zuzunehmen.

Auch wenn unbeschädigte Holzpaletten in das Lagersystem eingegeben werden, kann die Belastung der Kufen durch die Fördertechnik zu Beschädigungen an den Holzpaletten und damit zu Betriebsstörungen führen.

Minderwertige Holzpaletten weisen in der Regel auch relativ starke Abweichungen ihrer Geometrie von den in Normen festgelegten Sollabmessungen auf, was sich ebenfalls störend bemerkbar machen kann.

Dies führt dazu, dass beispielsweise bei Lagersystemen, welche nur eigene Holzpaletten lagern, besonders teure Holzpaletten aus ausgesuchten Hölzern verwendet werden. Diese Lösung kann bei Lagersystemen, welche überwiegend von Dritten angelieferte Paletten lagern, nicht gewählt werden.

Weiter besteht in vielen Lagersystemen die Notwendigkeit, auch Paletten mit kleineren Hauptabmessungen als die Standardpalette (Halbpalette, Viertelpalette) gemischt mit Standardpaletten zu lagern.

Um diese Probleme zu vermeiden ist aus der DE 42 42 472 A1 ein Unterzug für Holzpaletten bekannt, der im Wesentlichen aus einer Schale besteht, die maßgenau an die Unterseite der Holzpalette angepasst ist. In diese Schale wird die beladene Holzpalette vor dem Eintritt in das Lagersystem eingesetzt und nach dem Verlassen des Lagersystems wieder entnommen. Diese Lösung hat sich in der Praxis nicht durchsetzen können.

Bekannte automatisierte Lagersysteme erfordern üblicherweise den Einsatz von Paletten mit Kufen, u.a. wegen der verwendeten Rollenbahnen. Die Verwendung von preiswerten nestbaren Paletten, welche in der Regel nicht über Kufen verfügen und deshalb nicht rollenbahngängig sind, ist dadurch verwehrt.

Kunststoffpaletten mit Kufen, welche nicht mit besonderen Einrichtungen, wie z.B. Stahlverstärkung, ausgerüstet sind, können in der Regel in automatisierten Lagersystemen auch nicht verwendet werden, da die im wesentlichen durch Kriechen des Kunststoffwerkstoffes hervorgerufene Verformung zu Betriebsstörungen führen kann. Mit aufwändigen Hilfsträgern, welche die Paletten auf der überspannten Länge zusätzlich stützen, kann das Problem der Verformung gelöst werden.

Gleichzeitig werden Kunststoffpaletten mit Kufen dahin gehend eingeschätzt, dass sie durch ihre geometrische Integrität und Maßhaltigkeit grundsätzlich betriebssicherer sind als Holzpaletten. Gelegentlich werden deshalb hochwertige Kunststoffpaletten in automatisierten Hochregallagern eingesetzt. Diese teuren Paletten unterliegen aber auch einem erheblichen Verschleiß.

Aus der GB 1,184, 575 ist eine gattungsgemäße Palette aus Holz mit Längsträgern bekannt, die durch zwei gelenkig miteinander verbundene und parallel zueinander angeordnete Bretter gebildet werden.

### Offenbarung der Erfindung

Der Erfindung liegt die Aufgabe zu Grunde, die von Holzpaletten verursachten Betriebsstörungen in automatisierten Lagersystemen zu vermeiden, und die Verwendung auch von beschädigten Paletten und das Einlagern von Halb- oder Viertel-Paletten zu ermöglichen. Darüber hinaus soll auch der Einsatz von nestbaren Transportpaletten, die üblicherweise keine Kufen aufweisen, in Lagersystemen der eingangs genannten Art ermöglicht werden.

Diese Aufgabe wird erfindungsgemäß gelöst durch eine Shuttle-Palette für ein Hochregallager, welches für die Lagerung von auf Paletten befindlichen Waren eingerichtete Lagerplätze aufweist, mit den Merkmalen des unabhängigen Anspruchs 1.

### Vorteile der Erfindung

Durch den Einsatz einer zusätzlichen Shuttle-Palette werden "Unzulänglichkeiten" der einzulagernden Paletten eliminiert. So können beispielsweise Transportpaletten aus Holz, deren Abmessungen nicht mehr den vorgeschriebenen Normmaßen entsprechen oder bei denen kleinere Teile abgesplittert sind, auf die erfindungsgemäße Shuttle-Palette aufgesetzt werden. Die Transportpalette mit den auf ihr gelagerten Waren wird dann zusammen mit der Shuttle-Palette im automatisierten Lagersystem, beispielsweise durch Rollenbänder, Kettenförderer, Regalbediengeräte und anderes mehr bewegt, und schließlich in einem Lagerplatz eingelagert und bei Bedarf wieder entnommen. Dabei hat nur die erfindungsgemäße Shuttle-Palette Kontakt zu den Rollenbahnen, Kettenförderern, Regalbediengeräten und den Lagerplätzen des Lagersystems, die Transportpalette hat keinen direkten Kontakt mit dem Lagersystem, so dass Unzulänglichkeiten der Transportpaletten, das Lagersystem nicht beeinflussen. Infolgedessen können Unzulänglichkeiten der Transportpaletten eliminiert werden und die erfindungsgemäße Shuttle-Palette kann vollständig auf die Anforderungen innerhalb des Lagersystems optimiert werden.

Um ein möglichst verschleißarmes Gleiten der Shuttlepalette auf insbesondere der Rollenbahn zu ermöglichen, sind die Füße der Lastaufnahmebrücken erfindungsgemäß so gestaltet, dass die Längsträger sich zueinander in der XZ-Ebene bewegen können, wobei die Bewegung durch Unebenheiten der Rollenbahn eingeprägt wird. Deshalb sind die Füße vorteilhaft als federnde Gelenke, insbesondere als blattfederartige Gelenke, ausgeführt, welche kleine Bewegungen zulassen.

Es wird in vorteilhafter Ausgestaltung der Erfindung vorgesehen, dass die Längsträger insbesondere aus einem Rohrabschnitt aus Baustahl oder Aluminium und besonders bevorzugt aus einem Rohr mit kreisringförmigen Querschnitt mit oder ohne Abflachung hergestellt werden. Dadurch kann der Kontakt zwischen den Rollenbahnen und Kettenförderern auf die Längsträger aus Baustahl oder einem Material mit kleinerem Elastizitäts-Modul beschränkt werden. Diese Längsträger sind wegen ihres Materials naturgemäß sehr verschleißfest und können daher lange Zeit ohne nennenswerten Verschleiß eingesetzt werden.

Andere erfindungsgemäßen Längsträger bestehen aus Profilen mit biegesteifem Querschnitt, welche auf der Lauffläche einen größeren Kontaktbereich als ein Rohr mit kreisringförmigem Querschnitt zur Fördertechnik (Rollenbahnen etc.) aufweisen, um die Flächenpressung und die dadurch auftretenden Spannungen zu verkleinern. Erfindungsgemäß kann dies beispielsweise ein zur Lauffläche abgeflachtes, ansonsten aber im wesentliches kreisförmiges Rohr sein. Selbstverständlich kann dies auch durch andere Profile mit biegesteifem Querschnitt erreicht werden, welche auf der Lauffläche einen größeren Kontaktbereich zur Fördertechnik aufweisen. Dadurch wird die Flächenpressung (Hertz'sche Pressung) zwischen Längsträgern und beispielsweise den Rollen einer Rollenbahn verringert und so die dadurch auftretenden Spannungen verringert.

Die Hertz'sche Pressung kann weiter verringert werden, wenn ein Werkstoff mit kleinem Elastizitäts-Modul als Stahl eingesetzt wird. Dies kann beispielsweise Aluminium sein.

Des weiteren ist es durch die erfindungsgemäßen Längsträgern aus einem biegesteifen Profil möglich, auch schwer beladene Transportpaletten in den Lagerplätzen des Hochregallagers auf Querholmen zu lagern, da die erfindungsgemäßen Längsträger eine ausreichende Biegesteifigkeit aufweisen.

Um sicherzustellen, dass von den Lastaufnahmebrücken die Gewichtskraft der darauf gelagerten Waren sicher in die Längsträger eingeleitet wird, sind an jeder Lastaufnahmebrücke Füße ausgebildet.

Die Längsträger sind durch eine Schnappverbindung oder eine Clipsverbindung mit den Lastaufnahmen für Brücken verbunden. Wird die Verbindung lösbar gestaltet, ist es auch möglich, einzelne Längsträger oder sogar einzelne Lastaufnahmebrücken im Fall von Beschädigungen auszutauschen, so dass die Wirtschaftlichkeit der erfindungsgemäßen Shuttle-Paletten weiter verbessert wird.

In weiterer vorteilhafter Ausgestaltung der Erfindung ist vorgesehen, dass die Lastaufnahmebrücken in einer Richtung orthogonal zu den Längsträgern biegesteif ausgebildet sind. In weiterer vorteilhafter Ausgestaltung der Erfindung ist vorgesehen, dass zwischen zwei Lastaufnahmebrücken in Richtung der Längsträger erstreckende Abstandshalter vorgesehen sind. Dadurch ist sichergestellt, dass die Lastaufnahmebrücken sich nicht relativ zueinander verschieben können. Infolgedessen verändern sich die Abmessungen der erfindungsgemäßen Shuttle-Palette auch bei starker und mehrfacher Beanspruchung nicht und es wird ein problemloser störungsfreier Betrieb im automatisierten Lagersystem gewährleistet.

Die Abstandshalter und die Lastaufnahmebrücken können einstückig ausgebildet sein. Infolgedessen ist es zur Komplettierung der erfindungsgemäßen Shuttle-Palette lediglich erforderlich, an der Unterseite der Lastaufnahmebrücken die Längsträger, die vorzugsweise aus einem Rohr mit kreisringförmigem Querschnitt bestehen einzuclipsen. Die Lastaufnahmebrücken können bevorzugt aus Kunststoff, insbesondere HDPE und/oder recyceltem Kunststoff hergestellt werden. Dadurch können auch komplizierte Geometrien und eine gewichtsoptimierte Bauweise ohne weiteres realisiert werden.

Damit die erfindungsgemäße Shuttle-Palette auch mit Regalbediengeräten, Gabelstaplern und anderem mehr angehoben und transportiert werden kann, ist vorgesehen, dass zwischen den Längsträgern an der Unterseite der Shuttle-Palette zwei in Längsrichtung verlaufende Ausnehmungen vorhanden sind. Vorteilhafterweise beträgt der Abstand der Mittelachsen der Ausnehmungen zwischen 340 mm und 400mm und besonders bevorzugt 370 mm.

Die Höhe der Ausnehmung ist Vorteilhafterweise größer als 85 mm und die Breite der Ausnehmungen ist größer als 160 mm.

In weiterer vorteilhafter Ausgestaltung der Erfindung ist vorgesehen, dass die Abmessungen der Shuttle-Palette, insbesondere deren Länge und Breite mindestens den genormten Maßen von sogenannten Transportpaletten, insbesondere Euro-Paletten entsprechen. Dadurch ist es erstens möglich, die genormten Transportpaletten auf die Shuttle-Paletten abzusetzen und es können die erfindungsgemäßen Shuttle-Paletten in bereits vorhandenen Hochregallagern eingesetzt werden. Dazu ist es gegebenenfalls lediglich erforderlich, die Höhe der Lagerplätze etwas zu vergrößern, und zwar um die Höhe der erfindungsgemäßen Shuttle-Palette.

Um die Krafteinleitung zwischen der auf die erfindungsgemäßen Shuttle-Paletten aufgesetzten Transportpaletten und den Längsträgern weiter zu verbessern, ist in weiterer vorteilhaften Ausgestaltung der Erfindung vorgesehen, an einer Oberseite der Shuttle-Palette Lastaufnahmepunkte auszubilden, wobei die Abstände der Lastaufnahmepunkte voneinander den Abständen der Füße einer genormten Palette, insbesondere einer Euro-Palette entspricht. Dadurch wird die Krafteinleitung von der Transportpalette in die Shuttle-Palette an definierten Lastaufnahmepunkten konzentriert. Besonders vorteilhaft sind diese Lastaufnahmepunkte vertikal oberhalb der Füße der Shuttle-Palette angeordnet. Dadurch werden die Biegebeanspruchungen auf Grund von Gewichtskräften zwischen Transportpalette und Shuttle-Palette minimiert.

Um den Verschleiß der erfindungsgemäßen Shuttle-Palette an der Oberseite im Bereich der Lastaufnahmepunkte zu verringern, kann in weiterer vorteilhafter Ausgestaltung der Erfindung vorgesehen sein, die Shuttle-Palette im Bereich der Lastaufnahmepunkte, insbesondere durch Schalen aus einem verschleißfesten Material, wie zum Beispiel Stahlblech, zu verstärken.

Weitere Vorteile und vorteilhafte Ausgestaltungen der Erfindung sind der nachfolgenden Zeichnung, deren Beschreibung und den Patentansprüchen entnehmbar. Zeichnung

Es zeigen:
- Figur 1: eine isometrische Darstellung einer erfindungsgemäßen Shuttle-Palette mit drei Lastaufnahmebrücken von oben;
- Figur 2: die Lastaufnahmebrücken gemäß Figur 1 ohne Abstandshalter;
- Figur 3: eine Ansicht der erfindungsgemäßen Shuttle- Palette ohne und mit eingesetzten Längsträgern;
- Figur 4: eine Ansicht von vorne auf einen Fuß und mit eingeclipstem Längsträger;
- Figur 5: eine Ansicht von vorne und von der Seite auf eine erfindungsgemäße Shuttle-Palette auf einer Rollenbahn;
- Figur 6: eine Shuttle-Palette mit verstärkten Lastaufnahmepunkten;
- Figur 7: eine Shuttle-Palette mit zwei darauf befindlichen Paletten im Halbformat;
- Figur 8: mehrere übereinander gestapelte erfindungsgemäße Shuttle-Paletten und
- Figur 9: mehrere Ausführungsbeispiele geeigneter Querschnitte von Längsträgern.

### Beschreibung der Ausführungsbeispiele

In Figur 1 ist ein erstes Ausführungsbeispiel einer erfindungsgemäßen Shuttle-Palette 1 mit insgesamt drei Lastaufnahmebrücken 3 in einer Isometrie dargestellt. Die Lastaufnahmebrücken 3 sind in Richtung einer Y-Achse biegesteif ausgeführt und weisen eine Vielzahl von Rippen 5 auf, die im wesentlichen in Richtung der Y-Achse verlaufen. Die Rippen 5, die aus Gründen der Übersichtlichkeit nicht alle mit Bezugszeichen versehen wurden, stellen die gewünschten Biegesteifigkeit in Richtung der Y-Achse bei gleichzeitig geringem Eigengewicht sicher.

Im Bereich von Lastaufnahmepunkten 7 sind die Rippen 5 durch Querrippen 9 verstärkt. Insgesamt existieren neun Lastaufnahmepunkte 7, die den Lastäufnahmepunkten herkömmlicher Transportpaletten hinsichtlich Anordnung und Abstand entsprechen. Wenn nun zum Beispiel eine Europalette (nicht dargestellt) als typischer Vertreter einer Transportpalette auf die erfindungsgemäße Shuttle-Palette aufgesetzt wird, stehen die Füße der Euro-Palette im Bereich der Lastaufnahmepunkte 7 auf der Shuttle-Palette 1 und die Gewichtskraft der Transportpalette bzw. der darauf befindlichen Waren wird über die Lastaufnahmepunkte 7 in die Shuttle-Palette 1 eingeleitet.

Wie aus der isometrischen Darstellung gemäß Figur 1 gut erkennbar ist, ist ein Rand 11 der Shuttle-Palette 1 gegenüber dem inneren Bereich etwas erhöht, so dass eine auf der Shuttle-Palette abgesetzte Transportpalette (nicht dargestellt) seitlich und in allen Richtungen gegen Verrutschen gesichert ist.

Unterhalb der Lastaufnahmepunkte 7 sind Füße 13 an den Lastaufnahmebrücken 3 ausgebildet. Entsprechend der Zahl der Lastaufnahmepunkte 7 gibt es neun Füße 13 an der erfindungsgemäßen Shuttle-Palette 1. Dadurch ist gewährleistet, dass die Gewichtskräfte, die über die Lastaufnahmepunkte 7 in die Shuttle-Palette 1 eingeleitet werden, direkt nach unten über die Füße 13 abgeleitet werden können. Dadurch wird die Biegebeanspruchung der erfindungsgemäßen Shuttle-Palette 1 minimiert.

Zwischen den in Richtung einer X-Achse, entsprechend der Längsachse der Shuttle-Palette 1, angeordneten Füßen 13 sind Abstandshalter 15 vorgesehen, welche dafür sorgen, dass die Lastaufnahmebrücken 3 in Richtung der X-Achse relativ zueinander fixiert sind. In dem gezeigten Ausführungsbeispiel sind die Abstandshalter 15 und die Lastaufnahmebrücken 3 einstückig ausgebildet. Es ist jedoch auch möglich, die Abstandshalter 15 lösbar mit den Lastaufnahmebrücken 3 zu verbinden, so dass bei Beschädigung eines oder mehrerer Teile (3, 15) der erfindungsgemäßen Shuttle-Palette 1 diese ausgewechselt und die übrigen Teile weiterverwendet werden können.

Die Lastaufnahmebrücken 3 sind so gestaltet, dass sie gut von der Gabel eines Regalbediengerätes (nicht dargestellt) unterfahren werden können. Dazu sind zwischen den Füßen 13 einer Lastaufnahmebrücke 3 Ausnehmungen 18 ausgebildet. Das Regalbediengerät unterfährt mit seiner Gabel die Shuttlepalette 1 und setzt die beladene Shuttlepalette 1 im Stellplatz ab.

In Figur 2 sind drei Lastaufnahmebrücken 3 ohne Abstandshalter dargestellt. Dabei wird deutlich, dass die erfindungsgemäße Shuttle-Palette 1 torsionsweich ist, so dass sich die Shuttle-Palette 1 verwinden kann, wenn sie beispielsweise auf einer unebenen Ablage abgestellt wird, oder über eine Rollenbahn.gleitet, bei der nicht alle Rollen exakt in einer Ebene angeordnet sind. Auch mit den Abstandshaltern 15 ist die Shuttle-Palette 1 torsionsweich.

Gleiche Bauteile werden mit gleichen Bezugszeichen versehen und es gilt das bezüglich der anderen Figuren Gesagte entsprechend. Aus Gründen der Übersichtlichkeit sind nicht in allen Figuren alle Bezugszeichen eingetragen.

Wie aus Figur 2 gut sichtbar ist, sind in den Füßen 13 der Lastaufnahmebrücken 3 Schnappverbindungen 17 mit einem kreissegmentförmigen Querschnitt ausgebildet. Diese Schnappverbindungen 17 verlaufen in Richtung der X-Achse und dienen zur Aufnahme eines Längsträgers (nicht dargestellt), der bevorzugt aus einem Stahlrohr mit kreisförmigem Querschnitt besteht. An den Enden der Shuttle-Palette 1 sind die Schnappverbindungen 17 geschlossen, so dass der Längsträger sich nicht in Richtung der X-Achse relativ zu den Lastaufnahmebrücken 3 verschieben kann.

In Figur 3a ist die Shuttle-Palette 1 gemäß Figur 1 isometrisch von unten dargestellt. Dabei wird deutlich, dass die Schnappverbindungen 17 sich über die gesamte Länge der Shuttle-Palette 1 erstrecken und auch in den Abstandshaltern 15 ausgebildet sind.

In Figur 3b sind Längsträger 19 in die Schnappverbindung 17 eingebracht. Dadurch wird eine formschlüssige und gleichzeitig lösbare Verbindung zwischen den Längsträgern 19 und den Füßen 13 bzw. den Abstandshaltern 15 der Shuttle-Palette 1 hergestellt. Die Längsträger 19 können aus handelsüblichem Stahlrohr mit kreisringförmigem Querschnitt bestehen und sind erstens kostengünstig, zweitens verschleißfest und drittens biegesteif. Dadurch kann die erfindungsgemäße Shuttle-Palette 1 mit großen Gewichten beladen werden, ohne dass auch bei langen Verweildauern in einem Lagerplatz die Shuttle-Palette durchbiegt.

In Figur 4 ist ein Querschnitt durch einen Fuß 13 mit eingesetztem Längsträger 19 dargestellt. Bei diesem Ausführungsbeispiel ist der Längsträger 19, wie bei den anderen Ausführungsbeispielen auch, als Rohr mit kreisringförmigem Ausschnitt ausgebildet. Die Schnappverbindung 17 besteht aus einem kreissegmentförmigen Abschnitt, der mehr als 180° umfasst und nach unten offen ist. Dadurch ist es möglich, von unten den Längsträger 19 in die Schnappvorrichtung 17 einzuführen. Dabei wird kurzzeitig die Schnappvorrichtung 17 bzw. der Fuß 13 seitlich aufgeweitet und federt wieder in seine Ursprungslage zurück, sobald der Längsträger 19 in der in Figur 4 dargestellten Position innerhalb des Fußes 13 angekommen ist.

Unten ragt der Längsträger 19 etwas über den Fuß 13 hinaus, so dass der Kontakt zwischen einer Rollenbahn oder einem Träger auf dem die Shuttle-Palette aufgesetzt wird, ausschließlich über den Längsträger 19 und nicht über den Fuß 13 erfolgt.

In Figur 5 ist ein Teil einer erfindungsgemäßen Shuttle-Palette dargestellt, wie er über eine Rollenbahn gleitet. Im rechten Teil der Figur 5 ist eine Seitenansicht dargestellt. Dabei wird deutlich, dass die Längsträger 19 in direktem Kontakt mit den Rollen 21 der Rollenbahn stehen. Dadurch wird der Verschleiß an der Shuttle-Palette stark reduziert.

Falls einer der Längsträger 19 durch häufige Benutzung verschlissen oder beschädigt sein sollte, kann er ohne Werkzeug und in kürzester Zeit vor Ort ausgetauscht werden.

In Figur 6 ist ein weiteres Ausführungsbeispiel einer erfindungsgemäßen Shuttle-Palette dargestellt. Dabei befindet sich die Shuttle-Palette auf zwei Holmen 23 eines Hochregellagers. Der Abstand der Holme 23 zueinander entspricht dem Abstand, den solche Holme 23 bei üblichen Hochregallagern haben und ist naturgemäß auf die Länge der Europaletten bzw. der Shuttle-Palette abgestimmt.

Bei dem in Figur 6 dargestellten Ausführungsbeispiel sind an den Lastaufnahmepunkten 7 Verstärkungen 25 vorgesehen, die dem Verschleiß der Shuttle-Paletten in diesem Bereich vorbeugen. Diese Verstärkungen können als Schalen 25 oder Blechstreifen ausgebildet sein. Auch hier sind aus Gründen der Übersichtlichkeit nicht alle Schalen 25 mit Bezugszeichen versehen.

Wegen der großen Biegesteifigkeit der Längsträger 19 (nicht sichtbar in Figur 6), biegt sich die erfindungsgemäße Shuttle-Palette auch dann nicht durch, wenn sie längere Zeit und mit hohem Gewicht belastet auf den Holmen 23 aufliegt. Dadurch ist es möglich, auch Kunststoffpaletten oder nestbare Paletten aus Kunststoff in einem Hochregallager einzulagern, die sich ohne die zusätzliche Verstärkung durch die erfindungsgemäßen Längsträger 19 im Laufe der Zeit unter der Last durchbiegen und dadurch Störungen im Hochregallager verursachen.

In Figur 7 ist eine erfindungsgemäße Shuttle-Palette dargestellt, die mit zwei Transportpaletten 27.1 und 27.2 im Halbformat beladen ist. Dies ist ohne Weiteres möglich, da die Lastaufnahmepunkte 7 eine entsprechende Größe aufweisen. Eine Trennlinie zwischen den beiden Transportpaletten im Halbformat ist mit dem Bezugszeichen 29 versehen.

In Figur 8 sind mehrere übereinander gestapelte Shuttle-Paletten dargestellt, die sich in einem freien Platz eines Hochregallagers befinden und deren unterste auf zwei Holmen 23 aufsteht.

In Figur 9a ist ein Längsträger 19 im Querschnitt dargestellt. Bei diesem Ausführungsbeispiel weist der kreisringförmige Querschnitt eine Abflachung 31 auf. In eingebautem Zustand weist die Abflachung 31 nach unten und vergrößert dadurch die Kontaktfläche zwischen Längsträger 19 und den Rollen 21 einer Rollenbahn (siehe Fig. 5)

In Figur 9b ist ein Längsträger 19 im Querschnitt dargestellt, der nicht Teil der beanspruchten Erfindung ist.

In Figur 9c ist ein Längsträger 19 im Querschnitt dargestellt. Bei diesem Ausführungsbeispiel sind ein T-Profil und ein kreisringförmiger Abschnitt kombiniert. Der kreisringförmige Abschnitt dient zur Befestigung des Längsträgers 19 an den Lastaufnahmebrücken 3 während das T-Profil 33 die Kontaktfläche zwischen Längsträger 19 und der Förder- und Lagertechnik (21, 23) bildet.

## Patentansprüche

1. Shuttle-Palette für ein Hochregallager, welches für die Lagerung von auf Paletten befindlichen Waren eingerichtete Lagerplätze aufweist, mit drei parallel zueinander angeordneten Längsträgern (19) mit mindestens zwei orthogonal zu den Längsträgern (19) verlaufenden Lastaufnahmebrücken (3), wobei die Längsträger (19) und die Lastaufnahmebrücken (3) gelenkig miteinander verbunden sind, wobei die Längsträger (19) aus einem verschleißfesten und biegesteifen Halbzeug hergestellt werden, und wobei die Längsträger (19) formschlüssig und auswechselbar mit den Lastaufnahmebrücken (3) verbunden sind, **dadurch gekennzeichnet, dass** die Längsträger (19) im Querschnitt wenigstens bereichsweise einen kreisringförmigen Querschnitt aufweisen, dass die Lastaufnahmebrücken (3) Füße (13) aufweisen, und dass in den Füßen (13) Klips - oder Schnappverbindungen (17) mit einem kreissegmentförmigen Querschnitt ausgebildet sind, und dass die Längsträger (19) mit ihrem kreisringförmigen Querschnitt in der Schnappverbindung (17) auswechselbar gelagert sind.

2. Shuttle-Palette nach Anspruch 1, **dadurch gekennzeichnet, dass** sich die Schnapp - oder Klipsverbindungen (17), über die gesamte Länge der Shuttle-Palette (1) erstrecken und auch in Abstandshaltern (15) zwischen den Lastaufnahmebrücken (3) ausgebildet sind.

3. Shuttle-Palette nach Anspruch 1 oder 2, **dadurch gekennzeichnet, dass** die Längsträger (19) aus einem Rohr mit kreisringförmigem Querschnitt mit oder ohne Abflachung (31) und gegebenenfalls einem T-förmigen Querschnittsbereich bestehen.

4. Shuttle-Palette nach einem der vorhergehenden Ansprüche, **dadurch gekennzeichnet, dass** an jeder Lastaufnahmebrücke (3) Füße (13) ausgebildet sind, und dass die Längsträger (19) im Bereich der Füße (13) mit den Lastaufnahmebrücken (3) verbunden sind.

5. Shuttle-Palette nach einem der vorhergehenden Ansprüche, **dadurch gekennzeichnet, dass** die Längsträger (19) durch eine lösbare Verbindung mit den Lastaufnahmebrücken (3) verbunden sind.

6. Shuttle-Palette nach einem der vorhergehenden Ansprüche, **dadurch gekennzeichnet, dass** die Lastaufnahmebrücken (3) orthogonal zu den Längsträgern (19) biegesteif ausgebildet sind.

7. Shuttle-Palette nach einem der vorhergehenden Ansprüche, **dadurch gekennzeichnet, dass** zwischen zwei Lastaufnahmebrücken (3) sich in Richtung der Längsträger (19) erstreckende Abstandshalter (15) vorgesehen sind.

8. Shuttle-Palette nach Anspruch 7, **dadurch gekennzeichnet, dass** die Abstandshalter (15) und die Lastaufnahmebrücken (3) einstückig ausgebildet sind.

9. Shuttle-Palette nach einem der vorhergehenden Ansprüche, **dadurch gekennzeichnet, dass** die Lastaufnahmebrücken (3) aus Kunststoff, bevorzugt aus HDPE und/oder recyceltem Kunststoff, bestehen.

10. Shuttle-Palette nach einem der vorhergehenden Ansprüche, **dadurch gekennzeichnet, dass** an einer Unterseite der Shuttle-Palette (1) zwei in Längsrichtung ((x-Achse)) verlaufende Ausnehmungen (18) vorhanden sind.

11. Shuttle-Palette nach Anspruch 10, **dadurch gekennzeichnet, dass** der Abstand der Mittelachsen der Ausnehmungen (18) zwischen 340 mm und 400 mm, insbesondere 370 mm, beträgt.

12. Shuttle-Palette nach einem der Ansprüche 10 oder 11, **dadurch gekennzeichnet, dass** die Höhe der Ausnehmungen (18) größer als 85 mm ist, und dass die Breite der Ausnehmungen größer als 160 mm ist.

13. Ladungsträger nach einem der Ansprüche 10 bis 12, **dadurch gekennzeichnet, dass** die Abmessungen der Ausnehmungen (18) den genormten Maßen von Transport-Paletten entsprechen.

14. Ladungsträger nach einem der vorhergehenden Ansprüche, **dadurch gekennzeichnet, dass** an einer Oberseite der Shuttle-Palette (1) Lastaufnahmepunkte (7) vorgesehen sind, und dass die Abstände der Lastaufnahmepunkte (7) voneinander den Abständen der Füße (13) einer genormten Palette, insbesondere einer EURO-Palette, entspricht.

15. Ladungsträger nach Anspruch 14, **dadurch gekennzeichnet, dass** die Oberseite der Shuttle-Palette (1) im Bereich der Lastaufnahmepunkte (7) verstärkt ist, insbesondere durch Schalen (25) aus einem verschleißfesten Material, wie zum Beispiel Stahlblech.

## Claims

1. Shuttle pallet for a high rack storage facility that comprises storage locations configured for storing goods positioned on pallets, with three longitudinal supports (19) extending parallel relative to one another, with at least two load bearing bridges (3) orthogonally extending relative to the longitudinal supports (19), wherein the longitudinal supports (19) and the load bearing bridges (3) are connected in an articulated fashion to one another, wherein the longitudinal supports (19) are made of a wear-resistant and bending-resistant semi-finished product, and wherein the longitudinal supports (19) are form-fittingly and exchangeably connected to the load bearing bridges (3), **characterized in that** the longitudinal supports (19) in cross-section comprise at least area by area circular ring-shaped cross-section, that the load bearing bridges (3) comprise legs (13) and that in the legs (13) clip or snap-on connections with a circle-segment cross-section are formed and that the longitudinal supports (19) with their circular ring-shaped cross-section are exchangeably placed in the snap-on connection (17).

2. Shuttle pallet according to claim 1, **characterized in that** the snap-on or clip connections (17), extend across the entire length of the shuttle pallet (1) and are also formed in spacers (15) between the load bearing bridges (3).

3. Shuttle pallet according to claim 1 or 2, **characterized in that** the longitudinal supports (19) are comprised of a pipe with circular ring-shaped cross-section with or without a flattened portion (31) and optionally a T-shaped cross-sectional area.

4. Shuttle pallet according to one of the preceding claims, **characterized in that** on each load bearing bridge (3) legs (13) are formed and that the longitudinal supports (19) are connected to the load bearing bridges (3) in the area of the legs (13).

5. Shuttle pallet according to one of the preceding claims, **characterized in that** the longitudinal supports (19) are connected by a detachable connection to the load bearing bridges (3).

6. Shuttle pallet according to one of the preceding claims, **characterized in that** the load bearing bridges (3) are embodied to be bending-resistant orthogonally to the longitudinal supports (19).

7. Shuttle pallet according to one of the preceding claims, **characterized in that** between two load bearing bridges (3) spacers (15) are provided that extend in the direction of the longitudinal supports (19).

8. Shuttle pallet according to claim 7, **characterized in that** the spacers (15) and the load bearing bridges (3) are formed as a monolithic part.

9. Shuttle pallet according to one of the preceding claims, **characterized in that** the load bearing bridges (3) are comprised of plastic material, preferably of HDPE and/or recycled plastic material.

10. Shuttle pallet according to one of the preceding claims, **characterized in that** on a bottom side of the shuttle pallet (1) two cutouts (18) extending in longitudinal direction (X axis) are present.

11. Shuttle pallet according to claim 10, **characterized in that** the spacing of the central axes of the cutouts (18) is between 340 mm and 400 mm, in particular 370 mm.

12. Shuttle pallet according to one of the claims 10 or 11, **characterized in that** the height of the cutouts (18) is greater than 85 mm and that the width of the cutouts is greater than 160 mm.

13. Load bearing member according to one of the claims 10 to 12, **characterized in that** the dimensions of the cutouts (18) correspond to the standardized dimensions of transport pallets.

14. Load bearing member according to one of the preceding claims, **characterized in that** on a topside of the shuttle pallet (1) load bearing points (7) are provided and that the spacings of the load bearing points (7) from one another correspond to the spacings of the legs (13) of a standardized pallet, in particular a Euro pallet.

15. Load bearing member according to claim 14, **characterized in that** the topside of the shuttle pallet (1) in the area of the load bearing points (7) is reinforced, in particular by shells (25) of a wear-resistant material, for example, sheet steel.

## Revendications

1. Palette navette pour un stock sur rayonnages surélevés, qui présente des emplacements de stockage aménagés pour le stockage de marchandises se trouvant sur des palettes, comprenant trois longerons (19) disposés parallèlement entre eux et présentant au moins deux ponts de réception de charge (3) agencés perpendiculairement aux longerons (19), les longerons (19) et les ponts de réception de charge (3) étant reliés les uns aux autres de façon articulée, les longerons (19) étant fabriqués à base d'un demi-produit résistant à l'usure et rigide en flexion, et les longerons (19) étant reliés par complémentarité de formes et de façon amovible aux ponts de réception de charge (3), **caractérisée en ce que** les longerons (19) présentent en section au moins par endroits une section en forme de bague circulaire, **en ce que** les ponts de réception de charge (3) présentent des pieds (13) et **en ce que** des liaisons par clipsage ou par encliquetage (17) avec une section en forme de segment de cercle sont conçues dans les pieds (13), et **en ce que** les longerons (19) avec leur section en forme de bague circulaire sont montés de façon amovible dans la liaison par encliquetage (17).

2. Palette navette selon la revendication 1, **caractérisée en ce que** les liaisons par encliquetage ou clipsage (17) s'étendent sur toute la longueur de la palette navette (1) et sont conçues également dans des écarteurs (15) entre les ponts de réception de charge (3).

3. Palette navette selon la revendication 1 ou 2, **caractérisée en ce que** les longerons (19) sont à base d'un tube avec une section en forme de bague circulaire avec ou sans partie aplatie (31) et éventuellement avec une zone de section en T.

4. Palette navette selon l'une quelconque des revendications précédentes, **caractérisée en ce que** des pieds (13) sont conçus sur chaque pont de réception de charge (3) et **en ce que** les longerons (19) sont reliés aux ponts de réception de charge (3) dans la zone des pieds (13).

5. Palette navette selon l'une quelconque des revendications précédentes, **caractérisée en ce que** les longerons (19) sont reliés par une liaison amovible aux ponts de réception de charge (3).

6. Palette navette selon l'une quelconque des revendications précédentes, **caractérisée en ce que** les ponts de réception de charge (3) sont conçus rigides en flexion perpendiculairement aux longerons (19).

7. Palette navette selon l'une quelconque des revendications précédentes, **caractérisée en ce que** des écarteurs (15) s'étendant en direction des longerons (19) sont prévus entre deux ponts de réception de charge (3).

8. Palette navette selon la revendication 7, **caractérisée en ce que** les écarteurs (15) et les ponts de réception de charge (3) sont conçus d'une seule pièce.

9. Palette navette selon l'une quelconque des revendications précédentes, **caractérisée en ce que** les ponts de réception de charge (3) sont à base de matière synthétique, de préférence à base de PEHD (polyéthylène haute densité) et/ ou de matière synthétique recyclée.

10. Palette navette selon l'une quelconque des revendications précédentes, **caractérisée en ce que** deux évidements (18) agencés dans le sens de la longueur ((axe x)) sont présents sur un côté inférieur de la palette navette (1).

11. Palette navette selon la revendication 10, **caractérisée en ce que** l'espacement des axes médians des évidements (18) est compris entre 340 mm et 400 mm, en particulier est de 370 mm.

12. Palette navette selon l'une quelconque des revendications 10 ou 11, **caractérisée en ce que** la hauteur des évidements (18) est supérieure à 85 mm et **en ce que** la largeur des évidements est supérieure à 160 mm.

13. Support de charge selon l'une quelconque des revendications 10 à 12, **caractérisé en ce que** les dimensions des évidements (18) correspondent aux cotes normalisées de palettes de transport.

14. Support de charge selon l'une quelconque des revendications précédentes, **caractérisé en ce que** des points de réception de charge (7) sont prévus sur un côté supérieur de la palette navette (1) et **en ce que** les espacements des points de réception de charge (7) correspondent aux espacements des pieds (13) d'une palette normalisée, en particulier d'une europalette.

15. Support de charge selon la revendication 14, **caractérisé en ce que** le côté supérieur de la palette navette (1) est renforcé dans la zone des points de réception de charge (7), en particulier par des coques (25) à base d'un matériau résistant à l'usure, par exemple de la tôle d'acier.
